# EUROPÄISCHE PATENTSCHRIFT

(11) **EP 0 465 864 B1**
(45) Veröffentlichungstag und Bekanntmachung des Hinweises auf die Patenterteilung: **15.09.1993**
(21) Anmeldenummer: 91109771.5
(22) Anmeldetag: 14.06.1991
(51) Int. Cl.: B25D 9/24, E21B 4/14

(54) **Bohrhammer-Steuerventil**
Drill hammer control valve
Soupape de commande pour un marteau perforateur

(30) Priorität: 13.07.1990 DE 9010550 U
(43) Veröffentlichungstag der Anmeldung: 15.01.1992
(73) Patentinhaber: Walter, Hans-Philipp, D-74251 Lehrensteinsfeld (DE)
(72) Erfinder: Buczek, Ralf, W-6950 Mosbach-Sattelbach (DE); Walter, Hans-Philipp, W-7102 Lehrensteinsfeld (DE)
(74) Vertreter: Olbricht, Karl Heinrich, Dipl.-Phys.

(56) Entgegenhaltungen:
- GB-A- 321 122
- GB-A- 340 921
- GB-A- 630 743
- US-A- 3 225 841

## Beschreibung

Die vorliegende Erfindung bezieht sich auf ein Steuerventil für Bohrhämmer, insbesondere Tieflochhämmer, gemäß dem Oberbegriff von Anspruch 1, wie er sich aus dem Dokument US-A-3 225 841 ergibt.

In der deutschen Gebrauchsmusterschrift 84 03 508 ist ein pneumatischer Bohrhammer mit einem z.B. dreiteiligen Zentralrohr beschrieben, das mit einem Steuergehäuse verbunden ist und auf dem ein in einem Außenrohr geführter Schlagkolben gleitet. An einem Steuergehäuse ist ein auf und ab beweglicher Steuerkörper mit vorgegebenem Axial- und Radialspiel zu einem zentrischen Zapfen des Steuergehäuse-Oberteils angeordnet. Der beispielsweise etwa hutförmige oder gemäß GB-A-1 419 981 flache Steuerkörper wird vom jeweiligen Druckgefälle umgesteuert. Damit er sich entsprechend der Schlagfrequenz leicht und gleichmäßig auf und ab bewegt, muß eine genaue Führung des Steuerkörpers bei ausreichendem Arbeitsspiel gewährleistet sein, ohne daß Klemmungen, Verkantungen o.dgl. auftreten.

Der Hammer gemäss der US-A-3 225 841 benutzt als Steuerventil für Bohrhämmer eine im Querschnitt flachkonische Ringscheibe als Ventilplättchen (flapper valve), das jeweils eine Gruppe von Luftkanälen verschließt oder freigibt. Es sitzt kippbeweglich auf einem mittigen Zapfen, dessen freies Ende in eine Anschlaghülse ragt und der entlang der Kippachse wenigstens einen radial weiter außen sitzenden Fixierstift aufweist, welcher in eine Bodenausnehmung oder Bohrung des Ventilplättchens eingreift. An letzterem wirken beachtliche Kippmomente, die ein recht großes Spiel zwischen der Anschlaghülse, dem Zapfen und dem Ventilplättchen erfordern, das im Betrieb starke seitliche Schläge bekommen kann. Das dadurch bedingte Abscheren des Fixierstifts ist eine häufige Ursache für den Ausfall des Ventils und damit eine lästige Störung, zu deren Behebung relativ lange Stillstandszeiten des Bohrhammers unvermeidlich sind.

Es ist ein wichtiges Ziel der Erfindung, zur Überwindung dieser und weiterer Nachteile des Standes der Technik ein Steuerventil der eingangs genannten Art so zu verbessern, daß bei einfacher Herstellung und Montage eine zuverlässige Führung des Ventilkörpers und trotz möglichst geringen Konstruktionsaufwandes eine lange Standzeit gewährleistet ist. Ferner soll nur minimales Bewegungsspiel notwendig sein, um eine einwandfreie Funktion des Steuerventils und damit des Bohrhammers auch unter ungünstigen Bedingungen dauerhaft sicherzustellen.

Ein Hauptmerkmal der Erfindung ist im kennzeichnenden Teil von Anspruch 1 angegeben. Ausgestaltungen sind Gegenstand der Ansprüche 2 bis 12.

Erfindungsgemäß ist vorgesehen, daß der Steuerkörper eine ebene, im Gehäuse auf bzw. an ineinandergreifenden Zentralstützen gleitbar gelagert ist, deren Höhe bzw. axiale Länge die Scheibendicke überschreitet. Das hat zunächst den Vorteil einer erheblichen Steigerung der Wirtschaftlichkeit bei der Fertigung des Steuerkörpers, der nun ein Ventilplättchen von überaus einfacher Gestalt ist. Dadurch ergibt sich eine besonders einfache Montage mit stets ausreichendem Raum für die Scheibenbewegung, die auch bei hochfrequenter Umsteuerung unbehindert vor sich geht. Die Abstützung bewirkt außerdem eine exakte Führung, die seitliche Kippmomente gut auffängt, so daß auch unter rauhen Betriebsbedingungen die zuverlässige Funktion des Steuerventils gewährleistet ist. Man erkennt, daß das erfindungsgemäße Ventil in überraschend unkomplizierter Konstruktion die Vorteile flacher oder hutförmiger Hubkörper und bisheriger Kippscheiben vereinigt, und zwar mit besonders robuster Bauweise.

Kipp- und Konstruktiv und montagemäßig ist es vorteilhaft, wenn laut Anspruch 2 die Scheibe einerseits von einem Symmetrierzapfen und andererseits von wenigstens einem Anschlagzapfen durchsetzt ist, der nach Anspruch 3 in eine formangepaßte Aussparung des Symmetrierzapfens eintauchen kann, die namentlich als Quernut ausgebildet ist. Man erkennt, daß sich die Zentrierstützen dank dieser Ausbildung nach Zwischenlegen des Ventilplättchens auf einfache Weise miteinander verbinden oder verrasten lassen.

Bei der Ausgestaltung gemäß Anspruch 4 weist die Scheibe im Bereich der Zentralstützen wenigstens zwei einander diametral gegenüberliegende Ausnehmungen auf, die z.B. sichel- oder halbmondförmig sein können und entweder laut Anspruch 5 durch einen Steg voneinander getrennt sind oder nach Anspruch 6 zwischen zwei zentral einspringenden Nasen eine Verbindung haben. Somit ist ein wahlweise durchgehender oder unterbrochener Mittelsteg vorhanden. Mit ihm ist das Ventilplättchen in der Quernut des Symmetrierzapfens gelagert, wobei dessen Aussparung gemäß Anspruch 7 eine Gleitführung für den Steg bzw. die Nasen bildet. Ein Positionierungsstift, dessen Scherbeanspruchung herkömmlich zum Abbrechen und infolgedessen zur Funktionsstörung führen konnte, ist daher nicht mehr unbedingt notwendig, er kann aber laut Anspruch 9 vorgesehen sein.

Indem nach Anspruch 8 am Steuergehäuse zwischen Gruppen von Luftkanälen am Rand einer Aussparung eine Abdichtungs-Stegfläche vorhanden ist, erzielt man eine erheblich vergrößerte Dichtigkeit gegenüber dem Steuerkörper, d.h. der Scheibe, die zugleich in ihrer Kipp- und Taumelbewegung besser abgestützt wird. Es fehlen scharfe Kanten, die sich in das Material einpressen und Bruchstellen vorprägen oder erzeugen könnten. Spezielle Formen der Aussparung an oder entlang der dadurch erweiterten Stegfläche sind Gegenstand von Anspruch 10.

Eine wichtige Ausgestaltung besteht nach Anspruch 11 darin, daß zumindest ein Gehäuseteil stirnseitig von der Zentralstütze radial so zurücktritt, daß zur Scheibe hin ein Flächenspalt gebildet ist. Insbesondere kann die Gehäuseteil-Stirnfläche im Querschnitt konisch mit schmalem Spaltwinkel zur Scheiben-Ebene verlaufen. Diese Konstruktion trägt erheblich zur Wirtschaftlichkeit der Herstellung bei, zumal der so gewährleistete Spaltwinkel nicht durch eine besondere Formgebung des Ventilplättchens bewirkt werden muß.

Bei der Ausgestaltung gemäß Anspruch 12 ist im bzw. am Steuergehäuse, namentlich an der Unterseite des Oberteils, eine in der Kippachse angeordnete Stützkante vorhanden, an der die Scheibe zur Anlage kommt. Ein solches Widerlager kann auch von dachförmigen Anlagekanten an kurzen Stehbolzen gebildet sein, die einander entlang des Scheibendurchmessers gegenüberstehen.

Weitere Merkmale, Einzelheiten und Vorteile ergeben sich aus dem Wortlaut der Ansprüche sowie aus der folgenden Beschreibung von Ausführungsbeispielen anhand der Zeichnung. Darin zeigen:
- Fig. 1a: eine Teil-Axialschnittansicht eines Steuerventils in auseinandergezogenem Zustand,
- Fig. 1b: eine Teil-Axialschnittansicht der montierten Anordnung von Fig. 1a,
- Fig. 2a: eine Draufsicht auf einen Gehäuseteil,
- Fig. 2b: eine Seitenansicht des Gehäuseteils von Fig. 2a, teilweise im Schnitt,
- Fig. 2c und Fig. 2d: je eine Ansicht ähnlich Fig. 2a, jedoch bei abgewandelten Gestaltungen einer Aussparung,
- Fig. 3: eine Draufsicht auf einen scheibenförmigen Steuerkörper,
- Fig. 4: eine Draufsicht auf eine andere Scheibe,
- Fig. 5: eine Draufsicht auf eine Scheibe einer gegenüber Fig. 3 abgewandelten Bauform und
- Fig. 6: eine Draufsicht auf eine Scheibe einer gegenüber Fig. 4 abgewandelten Bauform.

Das in Fig. 1a und Fig. 1b schematisiert veranschaulichte Steuerventil 10 hat ein Außenrohr 12, ein Oberteil 13 mit einer Platte 14 und ein Steuergehäuse 15. Letzteres kann in herkömmlicher Weise, wie aus Fig. 2a ersichtlich, in einer Umfangsverteilung Luftkanäle 16 am Rand einer Aussparung 18 haben. Wie diese Draufsicht zeigt, kann am Steuergehäuse 15 zwischen zwei Gruppen von Luftkanälen 16 eine Stegfläche 17 vorhanden sein. Falls zusätzlich erwünscht oder zweckmäßig, ist ein Positionierstift P an der Stegfläche 17 angeordnet.

Zwischen der Platte 14 des Oberteils 13 und dem Steuergehäuse 15 sitzt eine Scheibe 20 als Steuerkörper des Ventils 10. Verschiedene Ausführungsformen der Scheibe 20 sind aus den Fig. 3 bis 6 ersichtlich. Sie hat insbesondere sichel- oder halbmondförmige Ausnehmungen 22, die von einem durchgehenden Steg 24 getrennt sein können (Fig. 3) oder dank einer Verbindung 26 zwischen zwei einander diametral gegenüberliegenden Nasen 28 ineinander übergehen (Fig. 4).

Mit dem Steg 24 bzw. den Nasen 28 ist die Scheibe 20 in einer Aussparung 32 eines Symmetrierzapfens 30 geführt, der mit dem Steuergehäuse 15 einstückig (Fig. 1a) oder starr verbunden (Fig. 2b) sein kann. Die Stirnfläche 34 des Steuergehäuses 15 ist nach außen geneigt, so daß ein schmaler Spaltwinkel α zur Ebene der Scheibe 20 hin gebildet ist. Diese gleitet bei ihrer Steuerbewegung mit den Außenteilen ihrer Ausnehmungen 22 am Umfang des Symmetrierzapfens 30 entlang, in den von oben eine Anschlagleiste oder ein Anschlagzapfen 40 des Oberteils 13 eingreift (Fig. 1b). Dadurch ist die vertikale Strecke definiert, auf der sich die Scheibe 20 mit minimalem seitlichem bzw. radialem Bewegungsspiel bewegt, das in Fig. 1b mit x angedeutet ist.

Man erkennt in Fig. 1a, daß der Oberteil 13 einstückig mit der Platte 14 sein kann, die in z.B. etwa halbringförmigen Gruppen (nicht gezeichnete) Luftkanäle aufweist und an der Unterseite eine Stützkante 42 an einer Anschlagleiste 40 trägt. Diese ist im Querschnitt vorzugsweise schwach giebelförmig; sie ist ein Widerlager zur Abstützung der Scheibe 20 nach oben. Dieselbe Funktion kann auch von z.B. zwei kurzen Stehbolzen oder Anschlagzapfen 40 übernommen werden, die entlang der Kippachse einander diametral gegenüberstehen und stirnseitig mit der Stützkante 42 versehen sind.

Bei den Bauformen gemäß Fig. 5 bzw. Fig. 6 hat die Scheibe 20 am Außenumfang zwei einander diametral gegenüberliegende Vorsprünge 44.

Zur besseren Dichtigkeit zwischen Steuergehäuse 15 und Steuerkörper 20 kann die Aussparung 18 verkleinert sein, wie aus Fig. 2c und 2d ersichtlich. Die Aussparung 18 ist im erstgenannten Beispiel kreisförmig, im zweiten Falle hingegen aus zwei Teilbögen beiderseits der Stegfläche 17 gebildet. Gegenüber der Ausführungsform von Fig. 2a, wo die Aussparung 18 an der Stegfläche 17 entlang bis zum Rand des Gehäuses 15 reicht, ergibt sich bei den Varianten eine vergrößerte Dichtfläche, was in Fig. 2c und 2d schematisch durch eine Kreuzschraffur angedeutet ist. Außerdem sind die Begrenzungskanten weicher, so daß die Scheibe 20 in ihrer Taumelbewegung besser abrollen kann und auch Kantenpressungen vermieden werden, durch die sich Bruchstellen vor- oder ausprägen könnten.

In den Rahmen der Erfindung fällt es ferner, den Symmetrierzapfen 30 und die Führungsflächen der Scheibe 20 anders als gezeichnet auszubilden. Beispielsweise können mehr als zwei Nasen 28 vorhanden sein, die in formangepaßten Aussparungen anderer Ausbildung am Symmetrierzapfen 30 geführt sind. Dieser könnte auch mit Kreuznuten versehen sein, an bzw. in denen Kreuzstege oder -aussparungen der Scheibe 20 geführt sind.

Man erkennt, daß die Erfindung ein Steuerventil 10 insbesondere für pneumatische Tieflochhämmer vorsieht, das in einem Außenrohr 12 ein Steuergehäuse 15 und als Steuerkörper eine flache Scheibe 20 hat, die zwischen Luftkanäle 16 aufweisenden Gehäuseteilen 14, 15 oszillierend bewegbar ist. Im bzw. am Gehäuse 14, 15 ist sie mittig von einem Symmetrierzapfen 30 und ihm entgegen von wenigstens einem Anschlagzapfen bzw. einer Anschlagleiste 40 zentral kippbar abgestützt. Letztere(r) taucht in eine formangepaßte Aussparung 32 des Zapfens 30, worin die Scheibe 20 mit einem Steg 24 oder mit zwischen Ausnehmungen 22 zentral einspringenden Nasen 28 geführt ist. Zumindest ein Gehäuseteil 14 tritt stirnseitig von der Zentralstütze 30 aus radial so zurück, daß zur Scheibe 20 hin ein Flächenspalt 36 mit schmalem Spaltwinkel α gebildet ist. Insbesondere an der Unterseite des Oberteils 13 ist entlang der Kippachse eine Stützkante 42 ausgebildet, an der die Scheibe 20 zur Anlage kommt. Neben den Luftkanälen 16 kann eine Aussparung 18 so angeordnet sein, daß an einer Stegfläche 17 eine gute Dichtigkeit zwischen der Scheibe 20 und dem Gehäuse 15 erzielt wird.

Sämtliche aus den Ansprüchen, der Beschreibung und der Zeichnung hervorgehenden Merkmale und Vorteile, einschließlich konstruktiver Einzelheiten und räumlicher Anordnungen, können sowohl für sich als auch in den verschiedensten Kombinationen erfindungswesentlich sein.

## Patentansprüche

1. Steuerventil (10) für einen pneumatischen Tieflochhammer, mit einem Außenrohr (12) und einem darin befindlichen Steuergehäuse (15), an dem ein z.B. dreiteiliges Zentralrohr angebracht ist, auf welchem ein Schlagkolben gleitet, und mit einem Steuerkörper (20), der als ebene Scheibe ausgebildet und zwischen Luftkanäle (16) aufweisenden Gehäuseteilen (14, 15) zentrisch oszillierend bewegbar ist, dadurch **gekennzeichnet**, daß die Steuerscheibe (20) im Gehäuse (14, 15) auf bzw. an ineinandergreifenden Zentralstützen (30, 40) kipp- und gleitbar gelagert ist, deren Höhe bzw. axiale Länge größer als die Dicke (d) der Scheibe (20) ist.

2. Ventil nach Anspruch 1, dadurch **gekennzeichnet**, daß die Scheibe (20) einerseits von einem Symmetrierzapfen (30) und andererseits von wenigstens einem Anschlagzapfen bzw. einer Anschlagleiste (40) durchsetzt ist.

3. Ventil nach Anspruch 2, dadurch **gekennzeichnet**, daß der bzw. jeder Anschlagzapfen (40) in eine formangepaßte Aussparung (32) des Symmetrierzapfens (30) eintaucht, die namentlich als Quernut ausgebildet ist.

4. Ventil nach einem der Ansprüche 1 bis 3, dadurch **gekennzeichnet**, daß die Scheibe (20) im Bereich der Zentralstützen (30, 40) wenigstens zwei einander diametral gegenüberliegende Ausnehmungen (22) aufweist.

5. Ventil nach Anspruch 4, dadurch **gekennzeichnet**, daß die Ausnehmungen (22) sichel- oder halbmondförmig und durch einen Steg (24) voneinander getrennt sind.

6. Ventil nach Anspruch 4 oder 5, dadurch **gekennzeichnet**, daß die Ausnehmungen (22) zwischen zwei zentral einspringenden Nasen (28) eine Verbindung (26) haben.

7. Ventil nach einem der Ansprüche 4 bis 6, dadurch **gekennzeichnet**, daß die Aussparung (32) des Symmetrierzapfens (30) eine Gleitführung für den Steg (24) bzw. die Nasen (28) bildet.

8. Ventil nach wenigstens einem der Ansprüche 1 bis 7, dadurch **gekennzeichnet**, daß am Steuergehäuse (15) zwischen Gruppen von Luftkanälen (16) am Rand einer Aussparung (18) eine Abdichtungs-Stegfläche (17) vorhanden ist.

9. Ventil nach Anspruch 8, dadurch **gekennzeichnet**, daß an der Stegfläche (17) ein Positionierstift (P) angeordnet ist.

10. Ventil nach Anspruch 8 oder 9, dadurch **gekennzeichnet**, daß die Aussparung (18) den Symmetrierzapfen (30) umgibt und beispielsweise kreisförmig (Fig. 2c) oder in Form zweier Teilbögen ausgebildet ist, die an der Stegfläche (17) enden (Fig. 2d) oder daran entlang bis zum Rand des Steuergehäuses (15) laufen (Fig. 2a).

11. Ventil nach wenigstens einem der Ansprüche 1 bis 10, dadurch **gekennzeichnet**, daß zumindest ein Gehäuseteil (14) stirnseitig von der Zentralstütze (30) aus radial so zurücktritt, daß zur Scheibe (20) hin ein Flächenspalt (36) gebildet ist, z.B. indem die Gehäuseteil-Stirnfläche (34) im Querschnitt konisch mit schmalem Spaltwinkel (α) zur Scheiben-Ebene verläuft.

12. Ventil nach einem der Ansprüche 1 bis 11, dadurch **gekennzeichnet**, daß im bzw. am Steuergehäuse, insbesondere an der Unterseite des Oberteils (13), eine in der Kippachse angeordnete Stützkante (42) ausgebildet ist, an der die Scheibe (20) zur Anlage kommt.

## Claims

1. A control valve (10) for a pneumatic deep-hole hammer, comprising an outer tube (12) and a control casing (15) which is positioned therein and has mounted thereon a central tube which consists, e.g., of three parts and on which a percussion piston is sliding, and further comprising a control body (20) which is formed as a flat disc and is movable in centrally oscillating fashion between casing parts (14, 15) including air ducts (16), **characterized in** that said control disc (20) is tiltably and slidably mounted in said casing (14, 15) on meshing central supports (30, 40) whose height or axial length is greater than the thickness (d) of said disc (20).

2. A valve according to claim 1, **characterized** in that a balancing journal (30) on the one hand and at least one stop journal or stop strip (40) on the other hand extend through said disc (20).

3. A valve according to claim 2, **characterized** in that said stop journal (40) or each stop journal (40) fits into a recess (32) of matched shape of said balancing journal (30), said recess being particularly formed as a transverse groove.

4. A valve according to any one of claims 1 to 3, **characterized** in that said disc (20) includes at least two diametrically opposed recesses (22) in the area of said central supports (30, 40).

5. A valve according to claim 4, **characterized** in that said recesses (22) are sickle-shaped or semilunar and separated from each other by a web (24).

6. A valve according to claim 4 or 5, **characterized** in that said recesses (22) have a connection (26) between two centrally re-entering noses (28).

7. A valve according to any one of claims 4 to 6, **characterized** **in** that said recess (32) of said balancing journal (30) forms a slide guide for said web (24) and said noses (28), respectively.

8. A valve according to at least one of claims 1 to 7, **characterized** in that a sealing web surface (17) is provided on said control casing (15) between groups of air ducts (16) on the edge of a recess (18).

9. A valve according to claim 8, **characterized** in that a positioning pin (P) is arranged on said web surface (17).

10. A valve according to claim 8 or 9, **characterized** in that said recess (18) surrounds said balancing journal (30) and is, for instance, circular (FIG. 2c) or shaped in the form of two partial arcs that terminate on said web surface (17) (FIG. 2d) or extend therealong up to the edge of said control casing (15) (FIG. 2a).

11. A valve according to at least one of claims 1 to 10, **characterized** **in** that at least one casing part (14) radially recedes at the front side from said central support (30) such that a surface gap (36) is formed relative to said disc (20), for instance, by the casing member face (34) extending conically when viewed in cross section at a small gap angle (α) relative to the disc plane.

12. A valve according to any one of claims 1 to 11, **characterized** in that a support edge (42) which is arranged in the tilt axis and on which said disc (20) abuts is formed in or on said control casing, in particular on the bottom side of the upper member (13).

## Revendications

1. Soupape de commande (10) pour un marteau pneumatique pour trous longs, avec un tube extérieur (12) et un carter de commande (15) se trouvant dans ce dernier, sur lequel est fixé p. ex. un tube central en trois pièces, sur lequel glisse un piston frappeur, et avec un corps de commande (20) en forme de disque plan et amovible au centre de façon oscillatoire entre des parties du carter (14, 15) ayant des conduits d'air (16), **caractérisée** par le fait que le disque de commande (20) dans le carter (14, 15) est logé de façon à pouvoir basculer et glisser sur ou le long d'appuis centraux (30, 40) s'engrenant l'un dans l'autre et dont la hauteur ou la distance axiale est plus grande que l'épaisseur (d) du disque (20).

2. Soupape conforme à la revendication 1, **caractérisée** par le fait que le disque (20) est traversé d'une part par un tenon d'équilibrage (30) et d'autre part par au moins un tenon butoir ou un listel butoir (40).

3. Soupape conforme à la revendication 2, **caractérisée** par le fait que le ou chaque tenon butoir (40) plonge dans un évidement (32) du tenon d'équilibrage (30) de forme adaptée, notamment en forme de rainure transversale.

4. Soupape conforme à l'une des revendications 1 à 3, **caractérisée** par le fait que dans le secteur des appuis centraux (30, 40), le disque (20) a au moins deux creux (22) diamétralement opposés l'un par rapport à l'autre.

5. Soupape conforme à la revendication 4, **caractérisée** par le fait que les creux (22) sont en forme de croissant ou de demi-lune et qu'ils sont séparés par une traverse (24).

6. Soupape conforme à la revendication 4 ou 5, **caractérisée** par le fait que les creux (22) ont un raccordement (26) entre deux mentonnets (28) saillants vers le centre.

7. Soupape conforme à l'une des revendications 4 à 6, **caractérisée** par le fait que l'évidement (32) du tenon d'équilibrage (30) forme un guidage à glissement pour la traverse (24) ou pour les mentonnets (28).

8. Soupape conforme à au moins une des revendications 1 à 7, **caractérisée** par le fait que sur le carter de commande (15), entre des groupes de conduits d'air (16), sur le bord d'un évidement (18), il y a une surface servant de traverse d'étanchement (17).

9. Soupape conforme à la revendication 8, **caractérisée** par le fait qu'une cheville de positionnement (P) est disposée sur la surface servant de traverse (17).

10. Soupape conforme à la revendication 8 ou 9, **caractérisée** par le fait que l'évidement (18) entoure le tenon d'équilibrage (30) et qu'il est p. ex. de forme circulaire (fig. 2c) ou en forme de deux arcs partiels prenant fin à la surface servant de traverse (17) (fig. 2d) ou continuant le long de celle-ci jusqu'au bord du carter de commande (15) (fig. 2a).

11. Soupape conforme à au moins une des revendications 1 à 10, **caractérisée** par le fait qu'au moins une partie du carter (14) est en retrait radial sur le côté frontal par rapport à l'appui central (30), de telle façon qu'il y a formation d'une fente surfacique (36) vers le disque (20), p. ex. parce-que le côté frontal de la partie du carter (34), vu en coupe transversale, a un tracé conique par rapport au plan du disque avec un angle de fente (α) étroit.

12. Soupape conforme à l'une des revendications 1 à 11, **caractérisée** par le fait que dans ou sur le carter de commande, notamment sur le côté inférieur de la partie supérieure (13), est façonnée une arête d'appui (42) disposée dans l'axe de basculement, sur laquelle s'appuie le disque (20).
